# EUROPÄISCHE PATENTSCHRIFT

(11) **EP 0 755 740 B1**
(45) Veröffentlichungstag und Bekanntmachung des Hinweises auf die Patenterteilung: **27.02.2002**
(21) Anmeldenummer: 96110899.0
(22) Anmeldetag: 05.07.1996
(51) Int. Cl.: B22D 41/60, B22D 41/015, H05B 6/38

(54) **Verfahren und Vorrichtung zum induktiven Aufheizen eines feuerfesten Formteils**
Method and apparatus for induction heating of a refractory article
Procédé et dispositif de chauffage par induction d'une pièce réfractaire

(30) Priorität: 25.07.1995 DE 19526967
(43) Veröffentlichungstag der Anmeldung: 29.01.1997
(73) Patentinhaber: DIDIER-WERKE AG, 65189 Wiesbaden (DE)
(72) Erfinder: Brückner, Raimund, 65527 Niedernhausen (DE); Grau, Rüdiger, Dr., 8042 Graz (AT); Grimm, Daniel, 65307 Bad Schwalbach (DE); Lee, Steve, Cardross (GB)
(74) Vertreter: KEIL & SCHAAFHAUSEN

(56) Entgegenhaltungen:
- EP-A- 0 487 924
- US-A- 1 607 264
- US-A- 2 227 866
- US-A- 2 806 117

## Beschreibung

Die Erfindung betrifft ein Verfahren zum induktiven Aufheizen eines feuerfesten Formteils nach dem Oberbegriff des Anspruchs 1.

Solche Formteile sind insbesondere Teil einer Schmelzenauslassvorrichtung bzw. Schmelzenaufgabevorrichtung bei einem metallurgischen Gefäß. Sie werden vorgeheizt, um ein unerwünschtes Abkühlen der durchfließenden Schmelze, insbesondere deren Einfrieren, zu vermeiden.

Aus der DE-A-3 842 690 ist ein feuerfester Ausguss für eine Stranggießanlage bekannt, dessen Ausgusskanal außen von einer Induktionsspule umgeben ist, mit welcher die innere Außenwand geregelt induktiv aufheizbar ist. Da die Spule Bestandteil des Ausgussbauteils ist, handelt es sich um eine aufwendige und teure Lösung, weil solche feuerfesten Ausgussformteile Verschleißteile sind.

Üblicherweise werden feuerfeste Ausgussformteile mittels Gasbrennern aufgeheizt. Dies hat den Nachteil, dass es dabei zu einem Ausbrennen des Kohlenstoffs kommen kann, der Materialbestandteil des Formteils ist. Ungünstig ist dabei außerdem, dass es beim Aufheizen zu einer ungleichmäßigen Temperaturverteilung im Formteil kommt. Es wurden bspw. Temperaturunterschiede von etwa 400 K beobachtet. Darüber hinaus nimmt das Aufheizen eine beträchtliche Zeit in Anspruch.

Ein Verfahren der eingangs genannten Art ist aus der EP-A-0 487 924 bekannt. Hierbei dient eine Aufheizvorrichtung der Beendigung der Herstellung eines Eintauchausgusses durch thermische Behandlung. Die Aufheizvorrichtung, kann auch dem Beheizen des Eintauchausgusses dienen, so dass dieser auf eine gewünschte Temperatur vorgeheizt in eine Kokille eingesetzt werden kann.

Aus der US-A-2 237 866 ist eine Wärmebehandlungsspule bekannt, welche in eine Bohrung des Artikels eingeführt werden kann, um die inneren Oberflächenteile des Artikels durch einen hochfrequenten Magnetfluss zu erhitzen.

Aus der US-A-2 806 117 ist ein Induktor für die Wärmebehandlung metallischer Werkstücke bekannt, dessen Magnetspule in dem Innenraum des kreiszylindrischen Werkstückes angeordnet werden kann. Auch hierbei werden nur die inneren Oberflächenbereiche des rohrförmigen Werkstückes erhitzt.

Aus der US-A-1 607 264 sind ein Verfahren und Mittel zum elektrischen Aufheizen von Scheiben oder Platten bekannt, wobei eine Magnetspule so in die zentrale Öffnung eingeführt wird, dass nur der die Öffnung unmittelbar begrenzende Scheiben- oder Plattenbereich erhitzt wird.

Aufgabe der Erfindung ist es, ein rasches und gleichmäßiges Aufzeizen des feuerfesten Formteils zu ermöglichen.

Erfindungsgemäß ist diese Aufgabe bei einem Verfahren der eingangs genannten Art mit den Maßnahmen des Anspruchs 1 gelöst.

Dabei erfolgt ein rasches und gleichmäßiges Aufheizen des feuerfesten Formteils, das bspw. ein Zufuhr- und Dosiersystem für einen Belt- oder Twin-Roll-Caster ist, mit dem der Schmelzenausfluss unterbrechbar und/oder steuer- bzw. regelbar ist.

Durch die Erfindung ist eine erhöhte Anlagenverfügbarkeit erreicht, weil Riss- und Einfrierprobleme vermieden werden. Das Verfahren eignet sich nicht nur zum Aufheizen beim Angießen, sondern auch zum Aufheizen bei Gießunterbrechungen, um das Formteil auf einer geeigneten Temperatur zu halten.

Eine besondere Ausführung des Verfahrens zeichnet sich dadurch aus, dass ein Inneninduktor verwendet wird, welcher aus einer oder mehreren gekühlten Induktionsspulen gebildet ist.

Vorteilhafte Ausgestaltungen der Erfindung ergeben sich aus den weiteren Unteransprüchen und der folgenden Beschreibung eines Ausführungsbeispiels.

Die Figur zeigt ein feuerfestes Formteil als Zufuhrkanal für einen Twin-Roll-Caster mit einem eingesetzten Inneninduktor.

Ein in seiner Form an sich bekannter Zufuhrkanal ist ein feuerfestes Formteil (1) aus einem keramischen, kohlenstoffhaltigen Material, das induktiv an ein elektrisches Wechselfeld mit der Folge einer Aufheizung ankoppelbar ist. Der Zufuhrkanal weist einen kanalförmigen Innenraum (2) mit rechteckigem Querschnitt auf. Der Zufuhrkanal ist in einem äußeren Teilbereich mit einem metallischen Außenmantel (3) versehen, wie man ihn häufig beim Einsatz von sogenannten ETA-Wechslern verwendet. Der metallische Außenmantel (3) schirmt also elektromagnetische Felder gegenüber dem Zufuhrkanal ab, so dass der Zufuhrkanal mit einer äußeren Induktionsspule nicht gleichmäßig aufheizbar wäre.

In dem in der Figur dargestellten Zustand ist in den Innenraum (2) mit rechteckigem Querschnitt ein Inneninduktor (4) eingeschoben. Der Inneninduktor (4) ist dabei in seinen Abmessungen, insbesondere in seiner Länge dem Innenraum (2) so angepasst, dass er sich möglichst über die gesamte Länge des Innenraums (2) erstreckt. Außerdem ist seine Außengeometrie den Abmessungen des Innenraumes (2) angepasst.

Der Inneninduktor (4) weist mehrere gekühlte Induktionsspulen (5) auf, die an einen Generator (6) angeschlossen sind. Der Innenraum (2) ist gegenüber dem Inneninduktor (4) mit einer Schicht (12), beispielsweise einer keramischen Glasur, elektrisch und/oder thermisch isoliert, damit das feuerfeste Formteil (1) nicht mit elektrische Spannung führenden Teilen in Berührung kommt und/oder keine zonale Überhitzung erfolgt.

In einer weiteren Ausgestaltung der Erfindung ist die Außenfläche des Inneninduktors (4) mittels eines Isolationsformteils (7) gegenüber den Oberflächen des Innenraumes (2) elektrisch und/oder thermisch isoliert.

Vorteilhaft ist auch, den Inneninduktor (4) unterschiedlichen Geometrien oder Wandstärken anzupassen, dergestalt, daß verschiedene Abstände zwischen dem Inneninduktor (4) und den Oberflächen der aufzuheizenden Bereiche bestehen. Mit dieser Maßnahme werden unterschiedliche Energiedichten im Formteil (1) erzeugt, was die Gleichmäßigkeit der Aufheizung bei unterschiedlichen Wandstärken verbessert. Das Isolationsformteil (7) ist entsprechend zu gestalten.

Das Isolationsformteil (7) dient auch der Zentrierung des Inneninduktors (4) im Innenraum (2). Das Isolationsformteil (7) ist auf die Induktionsspule (5) reibschlüssig aufgeschoben, so daß es im Bedarfsfall auswechselbar ist. Die Außengeometrie des Isolationsformteils (7) ist so an den Innenraum (2) angepaßt, daß es mit dem Inneninduktor (4) leicht in den Innenraum (2) einschiebbar und aus dem Innenraum (2) herausziehbar ist. Die Gestaltung kann jedoch auch so getroffen sein, daß zunächst das Isolationsformteil (7) in den Innenraum (2) und dann der Inneninduktor (4) in das Isolationsformteil (7) einzuschieben ist.

Das Isolationsformteil (7) weist oben zur Begrenzung des Einschiebens einen Flansch (8) auf. Unten ist es offen. Bei anderen Anwendungen, z.B. bei Zufuhrkanälen mit seitlichen Ausströmöffnungen kann das Isolationsformteil (7) mittels eines Bodens verschlossen sein.

Um den Zufuhrkanal auch in seinem erweiterten Kopfbereich (9) aufzuheizen, ist der Inneninduktor (4) oberhalb des Flansches (8) mit einer zusätzlichen Windung (10) versehen.

Das Isolationsformteil (7) besteht aus einem hochhitzebeständigen, keramischen Fasermaterial oder keramischen Schaummaterial .

Es ist nicht notwendig, daß sich das Isolationsformteil (7) über die gesamte Länge des Inneninduktors (4) erstreckt. Es können auch zwei oder mehrere Isolationsformteile verteilt vorgesehen sein.

Das Isolationsformteil (7) bzw. die Isolationsformteile müssen nicht aus dem Innenraum (2) herausziehbar sein. Es ist auch möglich, das Isolationsformteil (7) bzw. die Isolationsformteile als Auskleidung des Innenraums (2) zu gestalten.

Um zu vermeiden, daß der Zufuhrkanal beim Aufheizen Wärme nach außen abstrahlt, d.h. verliert, kann er mit einer Außenisolierung (11), vorzugsweise aus keramischem Fasermaterial oder keramischem Schaummaterial versehen sein. Diese verbessert die rasche und gleichmäßige Aufheizung des Zufuhrkanals.

Soll der Zufuhrkanal aufgeheizt werden, dann wird der Inneninduktor (4) mit dem Isolationsformteil (7) in den Innenraum (2) eingeschoben und der Generator (6) wird eingeschaltet. Dadurch wird der Zufuhrkanal im wesentlichen über seinen gesamten Querschnitt rasch und gleichmäßig induktiv aufgeheizt. Nach Erreichen der Solltemperatur wird der Inneninduktor (4) aus dem Zufuhrkanal herausgezogen. Dieser steht dann vorgeheizt für den Gießbetrieb bereit. Der Inneninduktor (4) läßt sich für viele Aufheizvorgänge an vielen Zufuhrkanälen verwenden. Seine Einsatzmöglichkeit ist dadurch vom Verschleiß des Zufuhrkanals unabhängig. Das Isolationsformteil (7) läßt sich, wenn es verschlissen ist, von dem Inneninduktor (4) abziehen und durch ein neues Isolationsformteil ersetzen. Bei unterschiedlichen Querschnitten von Zufuhrkanälen können Isolationsformteile (7) mit entsprechend unterschiedlichen Abmessungen bereitgehalten werden. Es ist dadurch möglich, den Inneninduktor (4) auch bei unterschiedlichen Innenraumgeometrien jeweils zentriert einzuschieben.

## Patentansprüche

1. Verfahren zum induktiven Aufheizen eines feuerfesten Formteils (1) aus keramischem Material mit Hilfe eines Induktors, **dadurch gekennzeichnet, dass** ein Formteil (1) verwendet wird, das einen kanalförmigen Innenraum (2) mit einem rechteckförmigen Querschnitt aufweist, dass ein Induktor verwendet wird, welcher in seinen Abmessungen und seiner Außengeometrie an die Abmessungen des Innenraums (2) angepasst ist, dass der Induktor als Inneninduktor (4) in den Innenraum (2) eingebracht wird, dass der Inneninduktor (4) gegenüber der Oberfläche des Innenraumes (2) isoliert wird, dass mittels des Inneninduktors (4) das Formteil (1) über seinen gesamten Querschnitt aufgeheizt wird und dass danach der Inneninduktor (4) aus dem Innenraum (2) herausgenommen wird.

2. Verfahren nach Anspruch 1, **dadurch gekennzeichnet, dass** als Formteil (1) ein feuerfester Zufuhrkanal für flüssiges Metall, insbesondere Stahl, verwendet wird.

3. Verfahren nach Anspruch 1 oder 2, **dadurch gekennzeichnet, dass** das Formteil (1) zumindest in einem Teilbereich einen metallischen Aussenmantel (3) aufweist.

4. Verfahren nach einem der Ansprüche 1 bis 3, **dadurch gekennzeichnet, dass** ein Inneninduktor (4) aus einer oder mehreren gekühlten Induktionsspulen (5) verwendet wird.

5. Verfahren nach einem der Ansprüche 1 bis 4, **dadurch gekennzeichnet, dass** als Isolation zwischen dem Inneninduktor (4) und der Oberfläche des Innenraums (2) ein elektrisch und/oder thermisch isolierendes Isolationsformteil (7) oder eine elektrisch und/oder thermisch isolierende Schicht (12) vorgesehen wird.

6. Verfahren nach einem der vorhergehenden Ansprüche, **dadurch gekennzeichnet, dass** der Abstand des Inneninduktors (4) von den Oberflächen der aufzuheizenden Bereiche des feuerfesten Formteils (1) so eingestellt wird, dass unterschiedliche Energiemengen übertragbar sind.

7. Verfahren nach einem der vorhergehenden Ansprüche, **dadurch gekennzeichnet, dass** der Inneninduktor (4) in dem Innenraum (2) des Formteils (1) zentriert wird.

8. Verfahren nach einem der Ansprüche 6 oder 7, **dadurch gekennzeichnet, dass** die Zentrierung/Abstände durch das Isolationsformteil (7) vorgegeben wird/werden.

9. Verfahren nach einem der Ansprüche 5 bis 8, **dadurch gekennzeichnet, dass** ein Isolationsformteil (7) aus hochhitzebeständigem, keramischem Fasermaterial oder keramischem Schaummaterial verwendet wird.

10. Verfahren nach einem der Ansprüche 5 bis 9, **dadurch gekennzeichnet, dass** das Isolationsformteil (7) auf den Inneninduktor (4) aufgeschoben wird.

11. Verfahren nach einem der Ansprüche 5 bis 10, **dadurch gekennzeichnet, dass** ein an dem Inneninduktor (4) auswechselbares Isolationsformteil (7) verwendet wird.

12. Verfahren nach einem der Ansprüche 5 bis 11, **dadurch gekennzeichnet, dass** das Isolationsformteil (7) und das feuerfeste Formteil (1) bzw. der Inneninduktor (4) nach dem Aufheizen einfach voneinander gelöst werden.

13. Verfahren nach einem der Ansprüche 5 bis 11, **dadurch gekennzeichnet, dass** das Isolationsformteil (7) in dem Innenraum (2) des Formteils (1) zumindest als dessen teilweise Auskleidung angeordnet wird.

14. Verfahren nach einem der Ansprüche 5 bis 13, **dadurch gekennzeichnet, dass** das Isolationsformteil (7) nach dem Aufheizen zerfällt.

15. Verfahren nach einem der Ansprüche 1 bis 14, **dadurch gekennzeichnet, dass** ein Formteil (1) mit einer eine Aussenisolierung (11), vorzugsweise aus keramischem Fasermaterial oder keramischem Schaummaterial, verwendet wird.

## Claims

1. Method for inductive heating of a refractory article (1) of ceramic material using an inductor, **characterized in that** an article (1) is used having a channel-shaped interior (2) having a rectangular-like cross section, that an inductor is used which in its dimensions and in its outer geometry is adapted to the dimensions of the interior (2), that the inductor is built into the interior (2) as an interior inductor (4), that the interior inductor (4) is isolated from the surface of the interior (2), that by means of the interior inductor (4) the article (1) is heated about its complete cross section and that thereafter the interior inductor (4) is taken out of the interior (2).

2. Method according to claim 1, **characterized in that** as an article (1) a refractory feeding channel for liquid metal, in particular steel, is used.

3. Method according to claim 1 or 2, **characterized in that** the article (1) comprises a metallic outer coat (3) at least in a partial section.

4. Method according to one of claims 1 to 3, **characterized in that** an interior inductor (4) made of one or several cooled induction coils (5) is used.

5. Method according to one of claims 1 to 4, **characterized in that** as an insulation between the interior inductor (4) and the surface of the interior (2) an electrically and/or thermically insulating insulation article (7) or an electrically and/or thermically insulating layer (12) is provided.

6. Method according to one of the preceding claims, **characterized in that** the distance of the interior inductor (4) from the surfaces of the areas of the refractory article (1) to be heated are adjusted in such a way that varying amounts of energy are transmittable.

7. Method according to one of the preceding claims, **characterized in that** the interior inductor (4) is centered in the interior (2) of the article (1).

8. Method according to one of claims 6 or 7, **characterized in that** the centering /distances is/are determined by the insulation article (7).

9. Method according to one of claims 5 to 8, **characterized in that** an insulation article (7) of high-temperature resistant refractory, ceramic fibre material or ceramic foam material is used.

10. Method according to one of claims 5 to 9, **characterized in that** the insulation article (7) is pushed onto the interior inductor (4).

11. Method according to one of claims 5 to 10, **characterized in that** an insulation article (7) exchangeable at the interior inductor (4) is used.

12. Method according to one of claims 5 to 11, **characterized in that** the insulation article (7) and the refractory article (1) or the interior inductor (4), respectively, are easily detached from each other after heating.

13. Method according to one of claims 5 to 11, **characterized in that** the insulation material (7) is arranged in the interior (2) of the article (1) at least as its partial lining.

14. Method according to one of claims 5 to 13, **characterized in that** the insulation article (7) disintegrates after heating.

15. Method according to one of claims 1 to 14, **characterized in that** an article (1) with an outer insulation (11), preferably of ceramic fibre material or ceramic foam material, is used.

## Revendications

1. Procédé de chauffage par induction d'une pièce réfractaire (1) en matériau céramique à l'aide d'un inducteur, **caractérisé en ce qu**'on utilise une pièce réfractaire (1) qui présente un espace intérieur (2) en forme de canal avec une section transversale rectangulaire, en ce qu'on utilise un inducteur dont les dimensions et la géométrie extérieure sont adaptées aux dimensions de l'espace intérieur (2), en ce que l'inducteur est introduit comme l'inducteur intérieur (4) dans l'espace intérieur (2), en ce que l'inducteur intérieur (4) est isolé par rapport à la surface de l'espace intérieur (2), en ce que la pièce (1) est chauffée sur toute sa section transversale au moyen de l'inducteur intérieur (4) et en ce qu'après cela l'inducteur intérieur (4) est sorti de l'espace intérieur (2).

2. Procédé selon la revendication 1, **caractérisé en ce que** l'on utilise comme pièce (1) un canal d'approvisionnement en métal liquide, en particulier de l'acier, réfractaire.

3. Procédé selon la revendication 1 ou 2, **caractérisé en ce que** la pièce (1) présente un manteau extérieur métallique (3) au moins dans une partie.

4. Procédé selon l'une des revendications 1 à 3, **caractérisé en ce qu**'on utilise un inducteur intérieur (4) formé d'une ou plusieurs bobines d'induction refroidies (5).

5. Procédé selon l'une des revendications 1 à 4, **caractérisé en ce qu**'il est prévu une pièce d'isolation (7) thermiquement et / ou électriquement isolante ou une couche (12) thermiquement et / ou électriquement isolante comme isolation entre l'inducteur intérieur (4) et la surface de l'espace intérieur (2).

6. Procédé selon l'une des revendications précédentes, **caractérisé en ce que** la distance entre l'inducteur intérieur (4) et les surfaces des zones à chauffer de la pièce réfractaire (1) est réglée de telle sorte que différentes quantités d'énergie peuvent être transmises.

7. Procédé selon l'une des revendications précédentes, **caractérisé en ce que** l'inducteur intérieur (4) est centré dans l'espace intérieur (2) de la pièce (1).

8. Procédé selon l'une des revendications 6 ou 7, **caractérisé en ce que** le centrage / les distances est / sont imposé(es) par la pièce d'isolation (7).

9. Procédé selon l'une des revendications 5 à 8, **caractérisé en ce que** l'on utilise une pièce d'isolation (7) en matériau fibreux céramique hautement réfractaire ou en matériau cellulaire céramique.

10. Procédé selon l'une des revendications 5 à 9, **caractérisé en ce que** la pièce d'isolation (7) est enfilée sur l'inducteur intérieur (4).

11. Procédé selon l'une des revendications 5 à 10, **caractérisé en ce que** l'on utilise une pièce d'isolation (7) échangeable sur l'inducteur intérieur (4).

12. Procédé selon l'une des revendications 5 à 11, **caractérisé en ce que** la pièce d'isolation (7) et la pièce réfractaire (1) ou l'inducteur intérieur (4) sont facilement séparés les uns des autres après le chauffage.

13. Procédé selon l'une des revendications 5 à 11, **caractérisé en ce que** la pièce d'isolation (7) est disposée dans l'espace intérieur (2) de la pièce (1) au moins comme revêtement partiel de celle-ci.

14. Procédé selon l'une des revendications 5 à 13, **caractérisé en ce que** la pièce d'isolation (7) se désintègre après le chauffage.

15. Procédé selon l'une des revendications 1 à 14, **caractérisé en ce que** l'on utilise une pièce (1) avec une isolation extérieure (11), de préférence en matériau fibreux céramique ou en matériau cellulaire céramique.
